# EUROPÄISCHE PATENTANMELDUNG

(11) **EP 2 386 429 A1**
(43) Veröffentlichungstag der Anmeldung: **16.11.2011**
(21) Anmeldenummer: 10162377.5
(22) Anmeldetag: 10.05.2010
(51) Int. Cl.: B42F 3/00

(54) **Ausreissfeste Ordnerlochungen**

(71) Anmelder: Elco AG, 5200 Brugg (CH)
(72) Erfinder: Zöllin, John, 8055, Zürich (CH)
(74) Vertreter: Irniger, Ernst

(57) **Zusammenfassung**

Ein Papierblatt bzw. eine Ringbucheinlage (1) mit Ordnerlochungen (3) entlang einer Seitenkante (7) weist eine Polymerbeschichtung (5) entlang der Kante mit den Lochungen auf. Die streifenartige Polymerbeschichtung (5) weist eine Breite auf derart, dass die Lochungen (3) mindestens innerhalb des Streifens angeordnet sind.

## Beschreibung

Die vorliegende Erfindung betrifft ein Papierblatt bzw. eine Ringbucheinlage mit Ordnerlochungen gemäss dem Oberbegriff nach Anspruch 1 sowie ein Verfahren zum ausreissfesten Ausrüsten einer Ordnerlochung an einer blattartigen Ringbucheinlage.

Ringbucheinlagen weisen entlang einer Seitenkante Lochungen auf, welche das Einheften der Einlage in einem Ordner ermöglichen. Die Lochungen sind entsprechend dem Ringhalter im Ordner angepasst ausgebildet.

Insbesondere bei Papierblättern besteht das Problem, dass bei wiederholtem Blättern im Ordner die Lochungen reissen und die Einlageblätter herausfallen können. Um die Lochungen verstärken zu können, werden sogenannte Ringverstärker auf das Papier bzw. die Lochungen geklebt, was mit zusätzlichem Aufwand verbunden ist.

Es ist daher eine Aufgabe der vorliegenden Erfindung Ringbucheinlagen vorzuschlagen, die eine längere Lebensdauer aufweisen bzw. eine erhöhte Ausreissfestigkeit bezüglich der Lochungen aufweisen.

Zur Lösung der erfindungsgemäss gestellten Aufgabe wird eine Ringbucheinlage gemäss dem Wortlaut nach Anspruch 1 vorgeschlagen.

Vorgeschlagen wird ein Papierblatt geeignet als Ringbucheinlage mit Ordnerlochungen, aufweisend eine Polymerbeschichtung entlang der Kante mit den Lochungen.

Gemäss einer Ausführungsvariante ist die
Polymerbeschichtung streifenartig entlang der Seitenkante mit den Lochungen ausgebildet, wobei die Breite des Streifens derart ist, dass die Lochungen mindestens innerhalb des Streifens angeordnet sind.

Die Polymerbeschichtung kann sowohl nur auf einer Blattseite angeordnet, wie auch beidseitig ausgebildet sein.

Die streifenartige Polymerbeschichtung kann durch Aufbringen einer Polymerfolie erzeugt werden, wobei die Polymerfolie aufgeklebt, aufgeschweisst sein kann oder unter Verwendung eines anderen geeigneten
Applikationsverfahrens.

Die Erzeugung des Polymerstreifens kann auch durch Aufsprühen, Auftragen mittels eines Rakels, etc. einer geeigneten Polymerlösung erfolgen, worauf anschliessend das Lösungsmittel mittels geeigneter Methoden entfernt wird.

Als Polymermaterial kann beispielsweise PET (Polyethylenterephthalat), Polyethylen oder ein anderes geeignetes Polymer verwendet werden.

Schliesslich vorgeschlagen wird, ein Verfahren zum ausreissfest Ausrüsten einer Ordnerlochung an einer blattartigen Ringbucheinlage, wobei entlang der Seitenkante des Einlageblattes ein Streifen aus einem Polymermaterial aufgebracht ist, dessen Breite dergestalt ist, dass die Lochung innerhalb des Streifens ausgebildet ist.

Dabei kann entweder ein folienartiges Polymermaterial bzw. ein Streifen auf das Einlageblatt entlang der Seitenkante aufgeklebt oder aufgeschweisst werden, oder das Polymermaterial kann als Lösung aufgesprüht, mittels einem Rakel, etc. appliziert werden.

Anhand der beigefügten Figur soll beispielsweise die vorliegende Erfindung näher erläutert werden.

In der beigefügten Figur ist ein Papierblatt bzw. ein Einlageblatt 1 für einen Ringordner dargestellt, wobei entlang der Seitenkante 7 des Einlageblattes Lochungen 3 vorgesehen sind. Um nun die Ausreissfestigkeit der Lochungen 3 zu erhöhen, wird ein Streifen 5 entlang der Seitenkante 7 aufgebracht, beispielsweise bestehend aus einem folienartigen PET-Material. Selbstverständlich können auch andere Polymermaterialen verwendet werden, welche gut auf einem Einlageblatt appliziert werden können, beispielsweise mittels Kleben, Schweissen, etc..

Denkbar ist selbstverständlich auch, dass ein in Lösung gebrachtes Polymermaterial entlang der Seitenkante 7 zur Erzeugung des Streifens 5 aufgesprüht bzw. mittels einem Rakel aufgetragen wird. Das Lösungsmittel kann anschliessend beispielsweise abgedampft werden. Nach Aufbringen der Polymerfolie bzw. des Polymerstreifens können dann die Lochungen 3 im Einlageblatt 1 erzeugt werden.

Bei der Darstellung in Figur 1 handelt es sich selbstverständlich nur um ein Beispiel, anstelle von Papier kann selbstverständlich ein Polymerstreifen auch an einem aus Karton bestehenden Einlageblatt erzeugt werden oder an einem Einlageblatt geeignet für ein Fotoalbum, ein Markenalbum, für Registerblätter, etc. etc..

## Patentansprüche

1. Papierblatt bzw. Ringbucheinlage (1) mit Ordnerlochungen (3) entlang einer Seitenkante (7) **gekennzeichnet durch** eine Polymerbeschichtung (5) entlang der Kante mit den Lochungen.

2. Ringbucheinlage nach Anspruch 1, **dadurch gekennzeichnet, dass** die Polymerbeschichtung (5) streifenartig entlang der Seitenkante (7) mit den Lochungen (3) vorgesehen ist, wobei die Breite des Streifens derart ist, dass die Lochungen mindestens innerhalb des Streifens angeordnet sind.

3. Ringbucheinlage nach Anspruch 1 oder 2, **dadurch gekennzeichnet, dass** die Polymerbeschichtung auf einer Blattseite angeordnet ist.

4. Ringbucheinlage nach einem der Ansprüche 1 oder 2, **dadurch gekennzeichnet, dass** die Polymerbeschichtung auf beiden Blattseiten angeordnet ist.

5. Ringbucheinlage nach einem der Ansprüche 1 bis 4, **dadurch gekennzeichnet, dass** der Streifen durch Aufbringen einer Polymerfolie erhältlich ist.

6. Ringbucheinlage nach einem der Ansprüche 1 bis 5, **dadurch gekennzeichnet, dass** die Polymerbeschichtung aufgeklebt, aufgeschweisst, etc. ist.

7. Ringbucheinlage nach einem der Ansprüche 1 bis 4, **dadurch gekennzeichnet, dass** die Beschichtung erhältlich ist durch Aufsprühen, Aufbringen mittels eines Rakels, etc. einer Lösung, enthaltend das Polymermaterial.

8. Ringbucheinlage nach einem der Ansprüche 1 bis 7, **dadurch gekennzeichnet, dass** die Polymerbeschichtung aus PET, PE oder einem anderen geeigneten Polymer besteht.

9. Verfahren zum ausreissfesten Ausrüsten einer Ordnerlochung an einer blattartigen Ringbucheinlage, **dadurch gekennzeichnet, dass** entlang der Seitenkante des Einlageblattes mit den Lochungen ein Streifen aus einem Polymermaterial aufgebracht wird, dessen Breite dergestalt ist, dass die Lochungen innerhalb des Streifens angeordnet sind.

10. Das die Polymerbeschichtung durch Aufbringen einer Polymerfolie oder durch Auftragen einer Lösung, enthaltend das Polymermaterial erzeugt wird.

11. Verfahren nach einem der Ansprüche 9 oder 10, **dadurch gekennzeichnet, dass** die Lochungen nach Aufbringen der Polymerbeschichtung ausgebildet werden.
